# EUROPÄISCHE PATENTSCHRIFT

(11) **EP 1 439 927 B1**
(45) Veröffentlichungstag und Bekanntmachung des Hinweises auf die Patenterteilung: **26.01.2005**
(21) Anmeldenummer: 02774575.1
(22) Anmeldetag: 06.09.2002
(51) Int. Cl.: B22D 19/00, F02F 7/00, F02F 1/10

(54) **ZYLINDERKURBELGEHÄUSE MIT EINER ZYLINDERLAUFBUCHSE UND GIESSWERKZEUG**
CYLINDER CRANKCASE HAVING A CYLINDER SLEEVE, AND CASTING TOOL
CARTER DE VILEBREQUIN DE CYLINDRE COMPORTANT UNE CHEMISE DE CYLINDRE ET OUTIL DE COULAGE

(30) Priorität: 31.10.2001 DE 10153720
(43) Veröffentlichungstag der Anmeldung: 28.07.2004
(73) Patentinhaber: DaimlerChrysler AG, 70567 Stuttgart (DE)
(72) Erfinder: RÜCKERT, Franz, 73760 Ostfildern (DE); SCHÄFER, Helmut, 71394 Kernen (DE); STOCKER, Peter, 71560 Sulzbach (DE); STORZ, Oliver, 73776 Altbach (DE)
(74) Vertreter: Närger, Ulrike
(86) Internationale Anmeldenummer: PCT/EP2002/009980
(87) Internationale Veröffentlichungsnummer: WO 2003/037551

(56) Entgegenhaltungen:
- EP-A- 0 463 314
- DE-A- 19 906 026
- GB-A- 600 156
- US-A- 5 315 970
- PATENT ABSTRACTS OF JAPAN vol. 009, no. 324 (C-320), 19. Dezember 1985 (1985-12-19) & JP 60 155665 A (MITSUBISHI JUKOGYO KK), 15. August 1985 (1985-08-15)

## Beschreibung

Die Erfindung betrifft ein Zylinderkurbelgehäuse nach dem Oberbegriff des Anspruchs 1 und ein Gießwerkzeug nach Anspruch 3.

Zylinderkurbelgehäuse werden zur Gewichtsersparnis zunehmend aus Aluminiumlegierungen in verschiedenen Gießverfahren, bevorzugt im Druckguss gefertigt. Da Aluminiumlegierungen, die gut gießbar sind, oft den tribologischen Anforderungen entlang der Zylinderlaufflächen nicht entsprechen, werden in diesen Bereichen Maßnahmen zur lokalen Verbesserungen der Werkstoffeigenschaften getroffen. Eine dieser Maßnahmen ist das Eingießen von Zylinderlaufbuchsen.

Die DE 44 38 550 C2 beschreibt ein Kurbelgehäuse mit Zylinderlaufbuchsen aus übereutektischen Aluminium-Siliziumlegierungen. Die dort beschriebenen Legierungen sind auf Grund ihres hohen Siliziumgehaltes besonders verschleißbeständig. Zudem weisen derartige Zylinderlaufbuchsen ein niedriges spezifisches Gewicht auf und was im Gegensatz zu Zylinderlaufbuchsen auf Eisenbasis besonders vorteilhaft ist, ihr thermischer Ausdehnungskoeffizient liegt näher an dem der A-luminium-Gusslegierung als der Ausdehnungskoeffizient des Eisens.

Unabhängig von der Art der Buchse tritt jedoch in der Zylinderbohrung ein Temperaturgradient auf. Im oberen Bereich - in der Nähe zur Trennfläche zum Zylinderkopf - herrschen auf Grund der dort stattfindender Verbrennung motorseitig Temperaturen von etwa 200° C. Im unteren Bereich der Bohrung in Höhe des unteren Todpunktes des Kolbens liegen die motorseitigen Temperaturen in der Zylinderbohrung je nach Motor zwischen 130° C und 150° C.

Dieser Temperaturgradient, der zwischen 50° C und 70° C liegt, verursacht durch die thermische Ausdehnung eine leicht konische Form der Zylinderbohrung, die sich hierdurch von oben nach unten verengt. Deshalb ist es erforderlich die Toleranzen des Kolbens, insbesondere des Kolbenrings so auszulegen, dass sowohl im unteren Bereich genügend Spiel vorhanden ist und im oberen Bereich der auftretende Spalt minimal bleibt.

Der hierzu nötige Kompromiss ist im täglichen Gebrauch derartiger Motoren akzeptabel und führt zu keinerlei Beschädigung oder Alterungen der Motoren. Dennoch liefert dieser Nachteil im Hinblick auf eine Verbrauchsreduzierung und in Hinblick auf eine Leistungssteigerung der Motoren Anlass für Verbesserungsmaßnahmen.

Die EP 463 314 A1 beschreibt ein Zylinderkurbelgehäuse mit einer Zylinderlaufbuchse auf Aluminium-Siliziumbasis. Die Zylinderlaufbüchse verläuft nicht vollständig über die gesamte Zyrlinderlauffläche. Die EP 463 314 beschreibt jedoch keine Möglichkeit zur Lösung des Problems bezüglich der Konusbildung und gibt keine Hinweise über die Positionierung der Zylinderlaufbuchse im Gießwerkzeug.

Ausgehend vom Stand der Technik liegt die Aufgabe der Erfindung darin, die konische Verformung der Zylinderbohrung, die durch den vorherrschenden Temperaturgradienten hervorgerufen wird, zu reduzieren.

Die Lösung der Aufgabe besteht in einem Zylinderkurbelgehäuse nach Anspruch 1 und in einem Gießwerkzeug nach Anspruch 3.

Das Zylinderkurbelgehäuse nach Anspruch 1 weist bevorzugt mehrere Zylinderbohrungen auf, die jeweils mit einer Zylinderlaufbuchse versehen sind. Das Zylinderkurbelgehäuse besteht aus einer Aluminiumgießlegierung, die Zylinderlaufbuchse besteht aus einer übereutektischen Aluminium-Silizium-Legierung. Bevorzugt liegt der Siliziumanteil der Legierung zwischen 23 % und 28 % Die Zylinderlaufbuchse ist dabei derart verkürzt, dass sie möglichst unmittelbar unterhalb eines untersten Kolbenringe im unteren Todpunkt des Kolbens endet.

Die Zylinderbohrung läuft unterhalb des unteren Todpunktes je nach Motorauslegung etwa 20 mm bis 50 mm weiter. Die Oberfläche der Zylinderbohrung (Zylinderlauffläche) ist in diesem Bereich durch die Aluminium-Druckgusslegierung gebildet.

Die Aluminium-Druckgusslegierung (im Folgenden vereinfacht Aluminium genannt) weist einen thermischen Ausdehnungskoeffizienten α von etwa 22 x 10⁻⁶ K⁻¹ auf. Die Aluminium-Silizium-Legierung der Zylinderlaufbuchse weist einen α-Wert von 15 x 10⁻⁶ K⁻¹ bis 17 x 10⁻⁶ K⁻¹ auf. Dies führt zu einer höheren relativen Materialausdehnung im unteren Bereich der Zylinderbohrung, unterhalb der Zylinderlaufbuchse. Durch die niedrigere dort vorherrschende Temperatur in Kombination mit einer lokal höheren Materialausdehnung wird die Konusbildung in der Zylinderbohrung entsprechend der Aufgabenstellung weitgehend kompensiert.

Bevorzugt endet die Zylinderlaufbuchse möglichst nahe unterhalb des untersten Kolbenrings im unteren Todpunkt, damit die beschriebene Wirkung der Wärmeausdehnung vorteilhaft genutzt wird. Die Verlängerung der Zylinderlaufbuchse über den unteren Todpunkt hinaus wird je nach vorherrschenden Temperaturgradienten bestimmt. Versuche haben jedoch gezeigt dass die vorteilhafte Wirkung der Erfindung beeinträchtigt wird, wenn die Buchse weiter als 20 mm unterhalb des untern Todpunktes endet.

Weiterhin vorteilhaft ist eine rechtwinklige untere Abschlusskante der Zylinderlaufbuchse. Aus gießtechnischen Gründen weisen in der Praxis die meisten Zylinderlaufbuchsen an ihrer unteren Außenseite eine Fase auf. Diese Fase dient der Schmelzenführung während eines Gießprozesses. Die Fase führt im Betriebszustand bei axialem Druck auf die Buchse zu radialen Kräften im Bereich der Fase, was sich negativ auf die Anbindung Buchse zu Kurbelgehäuse auswirkt.

Ein weiterer Bestandteil der Erfindung ist ein Gießwerkzeug zur Herstellung eines Zylinderkurbelgehäuses nach Anspruch 3. Das Gießwerkzeug weist mindestens eine Pinole auf, die zur Darstellung der Zylinderbohrung geeignet ist. Auf der Pinole befindet sich eine Zylinderlaufbuchse aus einer übereutektischen Al-Si-Legierung. Die Buchse bedeckt maximal 85 % der Pinole in derart, dass sie im oberen Bereich (hinsichtlich einer Zylinderkopfseite) an einer Wand des Gießwerkzeugs anliegt.

Ein Anguss des Gießwerkzeugs, der zur Befüllung des Gießwerkzeuges durch ein Gießmetall dient, ist so angebracht, dass eine Hauptstromrichtung des Gießmetalls die Pinole von ihrer Unterseite (seitens des späteren Ölraumes) her trifft. Durch die Verkürzung der Zylinderlaufbuchse liegt die Buchse außerhalb der Hauptstromrichtung des Gießmetalls und wird von der Pinole und der Werkzeugwand abgeschirmt. Dies wirkt sich günstig auf die Anbindung der Buchse an das Bauteil aus, da Verwirbelungen beim Auftreffen des Gießmetalls auf die Buchse reduziert werden. Eine bessere Anbindung zwischen Buchse und Kurbelgehäuse erlaubt neben weiteren Vorteilen höhere Drücke in der Zylinderbohrung, insbesondere in einem Brennraum.

Die Zylinderlaufbuchse ist zwar mit so engen Toleranzen belegt, dass sie für einen Gießvorgang ausreichend fest auf der Pinole positioniert ist, in einer Serienproduktion ist jedoch für einen ungestörten Produktionsablauf eine Fixierung der Buchse auf der Pinole zweckmäßig.

Die Fixierung kann durch eine Nase erfolgen, die die Buchse auf Distanz zu einer unteren Werkzeugwand hält. Die Nase kann zur besseren Entformbarkeit teilweise in einer Aussparung der Pinole versenkt sein.

Im Folgenden werden bevorzugte Ausgestaltungsformen an Hand von vier Zeichnungen beschrieben.

Es zeigen:
- **Fig. 1**: einen Ausschnitt eines Hubkolbenmotors mit Zylinderkurbelgehäuse, Zylinderlaufbuchse und Kolben,
- **Fig. 2**: den Ausschnitt aus Fig. 1 ohne Kolben mit Darstellung von mechanischen und thermischen Größen,
- **Fig. 3**: einen Ausschnitt eines Gießwerkzeuges zur Herstellung eines Zylinderkurbelgehäuses,
- **Fig. 4**: eine dreidimensionale Ansicht eines Ausschnittes eines Gießwerkzeuges mit einer Pinole und einer Zylinderlaufbuchse.

In **Fig. 1** ist ein Ausschnitt aus einem Hubkolbenmotor 1 im Bereich eines Zylinderkurbelgehäuses 2 (Kurbelgehäuse) mit einer Zylinderbohrung 7 dargestellt. Die Zylinderbohrung 7 ist axial teilweise durch eine Zylinderlaufbuchse 4 gebildet, die in das Kurbelgehäuse 2 eingegossen ist. In der Zylinderbohrung 7 wird ein Kolben 6 geführt, der über ein Pleuel 8 mit einer nicht dargestellten Kurbelwelle verbunden ist. Der Kolben 6 streift bei seiner Bewegung mit Kolbenringen 10 bis 10'' die Zylinderlauffläche 14. Im oberen Bereich der Fig. 1 weist das Kurbelgehäuse eine Trennfläche 12 zu einem nicht dargestellten Zylinderkopf auf.

Die Zylinderlaufbuchse 4 verläuft in der Zylinderbohrung 7 soweit, bis der unterste Todpunkt des untersten Kolbenringes um 5 mm überschritten ist. Die Oberfläche der Zylinderlaufbuchse 7 bildet in diesem Bereich die Zylinderlauffläche 14. 5 mm unterhalb des unteren Todpunktes 11 des untersten Kolbenrings 10 wird die Zylinderlauffläche 14' durch das Material des Kurbelgehäuses gebildet.

Die Wirkungsweise der erfindungsgemäßen Maßnahme im Zylinderkurbelgehäuse wird an Hand der **Fig. 2** erläutert. In Fig. 2 ist der bis zu einer angrenzenden Zylinderlaufbuchse 4' erweiterte Ausschnitt des Zylinderkurbelgehäuses 2 mit Ausnahme des Kolbens 6 dargestellt. In der Zylinderbohrung 7 herrscht ein Temperaturgradient ΔT vor, wobei T1 mit ca. 200°C größer ist als T2 mit ca. 140°C. Das Material der Zylinderlaufbuchse, eine übereutektische Aluminium-Silizium Legierung mit 25% Silizium (im Folgenden AlSi genannt) weist einen thermischen Ausdehnungskoeffizienten α₁ von ca. 16 x 10⁻⁶ K⁻¹ auf. Der Ausdehnungskoeffizient α₂ des Aluminiums, das im unteren Bereichs der Zylinderbohrung 7 die Zylinderlauffläche 14' (vgl. Fig. 1) bildet, beträgt ca. 23 x 10⁻⁶ K⁻¹. Der höhere Ausdehnungskoeffizient α₂ des Aluminiums führt bei der niedrigern Temperatur von 140°C zu der nahezu gleichen Ausdehnung wie die Ausdehnung im Bereich der Buchse 4 (200°C mit einer Ausdehnung von 16 x 10⁻⁶ K⁻¹). Eine konische Verformung der Zylinderbohrung 7 im Betriebszustand des Motors wird somit durch die erfindungsgemäße Anordnung verhindert.

Durch die Erfindung ergeben sich zusätzlich weitere Vorteile für den Betrieb des Motors und für die Herstellung des Kurbelgehäuses 2. In **Fig. 3** ist ein Ausschnitt eines erfindungsgemäßen Gießwerkzeugs 22 mit einem schematischen Verlauf eines Schmelzenstroms 26 eines Gießmetalls dargestellt. Hierbei ist der Abstand zwischen den Buchsen und die Dicke der Buchse stark vergrößert dargestellt. Das Gießmetall ist eine Aluminiumlegierung (AlSi9Cu3), die unter Druck in das Gießwerkzeug 22 gefüllt wird. Der Fluss 26 des Gießmetalls wird in den engen, ca. 3 mm breiten Steg 36 zwischen der Zylinderlaufbuchsen 4, 4' geleitet. In dem engen Bereich des Steges 36 ist die Masse pro Zeiteinheit der dort bewegten Aluminiumschmelze geringer und mit weniger kinetischen Energie behaftet, als im Bereich des Hauptschmelzenstromes 25, über den die Volumenbefüllung des Gießwerkzeuges erfolgt.

Würde der Hauptschmelzenstrom 25 direkt mit seiner gesamten kinetischen Energie auf die Zylinderlaufbuchse 4 treffen, würde dieser dort abprallen was, zu Lunkern bzw. Hohlräumen unterhalb der Zylinderlaufbuchse 4 oder zum Aufschmelzen der Zylinderlaufbuchse 4 führen würde. Durch die geringere mechanische und thermische Belastung der Zylinderlaufbuchse im erfindungsgemäßen Gießwerkzeug ist es möglich, die Wandstärke der Zylinderlaufbuchse gegenüber herkömmlichen Zylinderlaufbuchse deutlich zu reduzieren. Weiterhin wird der Füllquerschnitt im unteren Stegbereich größer. Die Folge ist eine größere Metallmenge pro Zeiteinheit, was zu geringeren Temperaturverlusten und damit zu besseren Anschmelzen der Buchse führt.

Die Zylinderlaufbuchse 4 wird durch eine Nase 32 gegen eine obere Wand 40 des Gießwerkzeugs 22 gedrückt. Die Nase 32 ist an einer Unterseite 42 des Gießwerkzeugs 22 befestigt. Die Pinole 24 weist eine Vertiefung 34 auf, die beim Schließen des Gießwerkzeuges 22 und bei der Positionierung der Pinole 24 die Nase 32 teilweise aufnimmt. Ein kleinerer Teil der Nase 32 steht bezüglich der Pinole 24 radial hervor und bildet den Stützbereich 36 für die Zylinderlaufbuchse 4.

Der Stützbereich 36 ist so breit gewählt, dass die Vertiefung, die er im gegossenen Kurbelgehäuse verursacht, durch nachträgliches Bearbeiten ausgleichbar ist. Die Vorteile dieser Anordnung besteht darin, dass die Nase so groß dimensioniert werden kann, dass sie während des Gießprozesses nicht abbricht oder andersartig beschädigt wird und darin, dass sie in der Geometrie des Kurbelgehäuses nicht abgebildet wird.

In **Fig. 4** ist die Anordnung der Nase 32 und deren stützende Wirkung auf die Zylinderlaufbuchse 4 an Hand eines dreidimensionalen Ausschnittes eines Gießwerkzeuges 22 veranschaulicht. Die Nase 32 ist in einer, in Fig. 4 nicht sichtbaren Vertiefung versenkt. Beim Öffnen des Gießwerkzeuges 22 und dem Entformen des Zylinderkurbelgehäuses wird die Pinole 24, die eine leicht konische Form aufweist, in Richtung des Pfeils 44.aus der Zylinderlaufbuchse 4 bewegt. Durch die gestrichelte Linien ist eine Zylinderlaufbuchse 28 nach herkömmlicher Bauart angedeutet, die direkt dem Schmelzenstrom ausgesetzt ist. Durch eine Fase 29 wird in der herkömmlichen Anordnung ein Ablenken des Hauptschmelzenstroms 25 verhindert.

Durch das erfindungsgemäße Gießwerkzeug 22, das die bezüglich der Pinole 24 verkürzte Zylinderläufbuchse 4 umfasst, werden die bereits beschriebenen Vorteile zu Vermeidung des Konuses in der Zylinderbohrung erzielt, zudem wird die Anbindung zwischen der Zylinderlaufbuchse 4 und dem Kurbelgehäuse 2 verbessert.

Die nahezu rechtwinklige Unterkante 15 der Zylinderlaufbuchse 4 (vgl. Fig. 2) bewirkt im Betriebszustand des Motors 1 zudem, dass die wirkende Kraft F nahezu vollständig durch das Kurbelgehäuse 2 aufgenommen wird. Würde die Zylinderlaufbuchse eine Fase 29 aufweisen, wie die in Fig. 3 gestrichelt dargestellte Zylinderlaufbuchse 28, würde dies zu einer radialen Kraftkomponente in Richtung des Zentrums der Zylinderbohrung führen. Dies kann wiederum eine konische Verformung der Zylinderlauffläche 14 zur Folge haben. Die Buchse ist durch die erfindungsgemäße Ausgestaltung vor einem Setzen in der dargestellten Kraftrichtung F geschützt. Zur Vermeidung dieser Radialbewegung der Buchse trägt auch die durch das erfindungsgemäße Gießwerkzeug 22 erzielte bessere Anbindung zwischen der Zylinderlaufbuchse 4 und dem Kurbelgehäuse 22 bei.

Eine weiterer Vorteil besteht in einer, gegenüber dem Stand der Technik besseren Abschirmung eines Wassermantels, der in Fig. 2 exemplarisch und simplifiziert durch eine Kühlbohrung 18 zwischen den Zylinderlaufbuchsen 4 und 4' dargestellt ist und einem Ölraum 16. Durch die bessere Anbindung zwischen Zylinderlaufbuchse 4 und dem Kurbelgehäuse 2 werden mikroskopische Spalte 20 (die die Funktionalität an sich nicht beeinflussen) reduziert. Wasser, das durch die Bohrung 18 läuft und unter Umständen in die Spalte 20 gelangen kann, wird durch die nahezu rechtwinklige Unterkante 15 der Buchse 4 daran gehindert, in den Ölraum 16 einzudringen.

Neben den bisher genannten funktionalen Vorteilen der Erfindung, führt die erfindungsgemäße Verkürzung der Zylinderlaufbuchse zu einer Reduktion der Bauteilkosten, die auf den geringeren Materialverbrauch zurückzuführen ist.

## Patentansprüche

1. Zylinderkurbelgehäuse (2) einer Brennkraftmaschine (1) aus einer Aluminium-Druckgusslegierung mit mindestens einer Zylinderbohrung (7), die mindestens eine Zylinderlaufbuchse (4, 4') aus einer übereutektischen Aluminium-Siliziumlegierung aufweist, in der axial bewegbar jeweils ein Kolben (6) angeordnet ist, wobei der Kolben mindestens einen Kolbenring (10-10''), ein Kolbenhemd und eine Kolbenkrone umfasst, der Kolben (6) in seiner Bewegung bezüglich des Kolbenringes (10) einen oberen und einen unteren Todpunkt (11) aufweist,
**dadurch gekennzeichnet,**
• **dass** die Zylinderlaufbuchse (4, 4') weitestens 10 mm unterhalb eines untersten Kolbenrings (10) im unteren Todpunkt (11) endet
• und die Zylinderlauffläche (14') der Zylinderbohrung (7) unterhalb der Zylinderlaufbuchse (4, 4') aus der Aluminium-Druckgusslegierung besteht.

2. Zylinderkurbelgehäuse nach Anspruch 1,
**dadurch gekennzeichnet,**
**dass** die Zylinderlaufbuchse (4, 4') an einer unteren Abschlusskante (15) nahezu rechtwinklig ausgestaltet ist.

3. Gießwerkzeug (22) zur Herstellung eines Zylinderkurbelgehäuses (2) mit mindestens einer Zylinderbohrung (7) und mindestens einer Zylinderlaufbuchse (4, 4') nach Anspruch 1, wobei das Gießwerkzeug (22) mindestens eine, durch Schieber bewegbare Pinole (24, 24') aufweist, die zur Darstellung der Zylinderbohrung (7) dient, auf der Pinole (24, 24') die Zylinderlaufbuchse (4, 4') aufgesetzt ist,
**dadurch gekennzeichnet,**
• **dass** die Zylinderlaufbuchse (4, 4') die Pinole (24, 24') in axialer Richtung maximal 85 % überdeckt und
• ein Anguss des Gießwerkzeugs (22), der zur Befüllung des Gießwerkzeuges durch ein Gießmetall dient, so angebracht ist, dass eine Hauptstromrichtung (25) des Gießmetalls die Pinole (24, 24') von ihrer Unterseite, seitens eines späteren Ölraumes, her trifft.

4. Gießwerkzeug nach Anspruch 3,
**dadurch gekennzeichnet,**
**dass** die Zylinderlaufbuchse (4, 4') auf der Pinole (24, 24') fixiert ist.

5. Gießwerkzeug nach Anspruch 4,
**dadurch gekennzeichnet,**
**dass** die Zylinderlaufbuchse (4, 4') auf der Pinole (24, 24') durch mindestens eine Nase (32) fixiert ist.

6. Gießwerkzeug nach Anspruch 5,
**dadurch gekennzeichnet,**
**dass** die mindestens eine Nase (32) teilweise in einer Aussparung (34) der Pinole (24, 24') versenkt ist und teilweise einen Stützbereich (36) für die Zylinderlaufbuchse (4, 4')bildet.

## Claims

1. Cylinder crankcase (2) of an internal combustion engine (1) made from an aluminium pressure-casting alloy with at least one cylinder bore (7) incorporating a cylinder liner (4, 4') made from a hyper-eutectic aluminium-silicon alloy in which a respective piston (6) is disposed so as to be axially displaceable, the piston having at least one piston ring (10-10"), a piston skirt and a piston crown, which piston (6) has a top and a bottom dead centre (11) relative to the piston ring (10) during its movement,
**characterised in that**
- the cylinder liner (4, 4') terminates at most 10 mm below a lowermost piston ring (10) at the bottom dead centre (11)
- and the cylinder working surface (14') of the cylinder bore (7) underneath the cylinder liner (4, 4') is made from the aluminium pressure-cast alloy.

2. Cylinder crankcase as claimed in claim 1,
**characterised in that**
the cylinder liner (4, 4') is of a virtually right-angled design at a bottom terminal edge (15).

3. Casting mould (22) for producing a cylinder crankcase (2) with at least one cylinder bore (7) and at least one cylinder liner (4, 4') as claimed in claim 1, the casting mould (22) having at least one mandrel (24, 24'), displaceable by rams, which is used to form the cylinder bore (7), the cylinder liner (4, 4') being placed on the mandrel (24, 24'),
**characterised in that**
- the cylinder liner (4, 4') overlaps with the mandrel (24, 24') in the axial direction to a maximum of 85% and
- a sprue of the casting mould (22) used to fill the casting mould with a casting metal is disposed so that a main molten flow (25) of the casting metal hits the mandrel (24, 24') from its bottom face on the side where an oil chamber will subsequently be.

4. Casting mould as claimed in claim 3,
**characterised in that**
the cylinder liner (4,4') is fixed on the mandrel (24, 24').

5. Casting mould as claimed in claim 4,
**characterised in that**
the cylinder liner (4, 4') is fixed on the mandrel (24, 24') by means of at least one nub (32).

6. Casting mould as claimed in claim 5,
**characterised in that**
the at least one nub (32) is partially set back in a recess (34) of the mandrel (24, 24') and partially forms a supporting region (36) for the cylinder liner (4, 4').

## Revendications

1. Carter de vilebrequin de cylindre (2) d'un moteur à combustion interne (1), réalisé en alliage d'aluminium coulé sous pression, comportant au moins un alésage du cylindre (7) et comportant au moins une chemise de cylindre (4, 4') en alliage d'aluminium-silicium hypereutectique, dans laquelle est agencé un piston (6) mobile dans le sens axial, le piston comportant au moins un segment de piston (10-10''), une chemise de piston et une couronne de piston, le piston (6) comportant dans son mouvement par rapport au segment de piston (10) un point mort (11) supérieur et inférieur,
**caractérisé en ce que**
- la chemise de cylindre (4, 4') se termine au plus 10 mm dans le point mort (11) inférieur en dessous d'un segment de piston (10) inférieur,
- et la surface de cylindre (14') de l'alésage du cylindre (7) en dessous de la chemise de cylindre (4, 4') est réalisé en alliage d'aluminium coulé sous pression.

2. Carter de vilebrequin de cylindre selon la revendication 1, **caractérisé en ce que** la chemise de cylindre (4, 4') est réalisée pratiquement à angle droit au niveau d'un bord de raccordement (15) inférieur.

3. Moule de coulée (22) destiné à la fabrication d'un carter de vilebrequin de cylindre (2), comportant au moins un alésage de cylindre (7) et au moins une chemise de cylindre (4, 4') selon la revendication 1, le moule de coulée (22) comporte au moins une douille (24, 24') mobile par un poussoir, qui est destinée à représenter l'alésage du cylindre (7), la chemise de cylindre (4, 4') est posée sur la douille (24, 24'), **caractérisé en ce que**
- la chemise de cylindre (4, 4') couvre la douille (24, 24') dans la direction axiale au maximum sur 85 %, et
- une tubulure d'admission du moule de coulée (22), qui est destinée au remplissage du moule de coulée, étant disposée de telle sorte qu'une direction de flux principale (25) du métal en fusion entre en contact avec la douille (24, 24') par le côté inférieur de celle-ci, du côté d'une future chambre à huile.

4. Moule de coulée selon la revendication 3, **caractérisé en ce que** la chemise de cylindre (4, 4') est fixée sur la douille (24, 24').

5. Moule de coulée selon la revendication 4, **caractérisé en ce que** la chemise de cylindre (4, 4') est fixée sur la douille (24, 24') par l'intermédiaire d'au moins un talon (32).

6. Moule de coulée selon la revendication 5, **caractérisé en ce que** ledit au moins un talon (32) s'enfonce en partie dans un creux (34) de la douille (24, 24') et forme en partie une zone de support (36) pour la chemise de cylindre (4, 4').
